# EUROPÄISCHE PATENTANMELDUNG

(11) **EP 1 882 788 A2**
(43) Veröffentlichungstag der Anmeldung: **30.01.2008**
(21) Anmeldenummer: 07014800.2
(22) Anmeldetag: 27.07.2007
(51) Int. Cl.: E04B 2/08

(54) **Baustein für ein Modulbausystem, insbesondere zur Herstellung von fliegenden Bauten**

(30) Priorität: 28.07.2006 DE 102006034995
(71) Anmelder: Polystone GmbH, 85567 Grafing (DE)
(72) Erfinder: Lange, Michael, 81673 München (DE); Baumgartner, Robert, 81735 München (DE)
(74) Vertreter: Ruttensperger, Bernhard

(57) **Zusammenfassung**

In einem Baustein für ein Modulbausystem, insbesondere für fliegende Bauten, ist eine erste Gruppe (50) von Hohlräumen mit wenigstens einem ersten Hohlraum (6) ausgebildet zur Aufnahme eines Steckverbinders (8) einer ersten Art von Steckverbindern, sowie eine zweite Gruppe (52) von Hohlräumen mit wenigstens einem zweiten Hohlraum (7) ausgebildet zur Aufnahme eines Steckverbinders (9) einer zweiten Art von Steckverbindern (8), wobei durch Steckverbinder der ersten Art von Steckverbindern übereinander zu positionierende Bausteine (1) wenigstens seitlich bezüglich einander arretierbar sind und durch Steckverbinder (9) der zweiten Art von Steckverbindern seitlich nebeneinander zu positionierende Bausteine (1) seitlich bezüglich einander arretierbar sind.

## Beschreibung

Die vorliegende Erfindung betrifft einen Baustein für ein Modulbausystem, insbesondere zur Herstellung von fliegenden Bauten sowie ein mit Bausteinen aufgebautes Modulbausystem.

Modulbausysteme, die mit einer Vielzahl von untereinander verbundenen oder zu verbindenden Bausteinen aufgebaut sind, eignen sich besonders für so genannte fliegende Bauten, die beispielsweise an verschiedenen Orten wiederholt auf- und auch wieder abgebaut werden sollen und die beim wiederholten Aufbau nicht notwendigerweise in der gleichen Konfiguration aufzubauen sind. Insbesondere eigen sich derartige Systeme zum Aufbau von Kulissen in Film-, Fernseh - oder Konzert- bzw. Theaterproduktionen. Grundsätzlich können derartige Systeme jedoch auch zum Aufbau fest stehender, also nicht notwendigerweise wieder abzubauender Bauten eingesetzt werden.

Fliegende Bauten sind bauliche Anlagen, die geeignet und bestimmt sind, an verschiedenen Orten wiederholt aufgestellt und zerlegt zu werden.

Zur Herstellung fliegender Bauten werden verschiedene Systeme verwendet. Oft werden verschiedene Systeme miteinander kombiniert. Die Wahl der verwendeten Systeme richtet sich nach den jeweiligen Anforderungen.

Eine Außenkulisse für eine TV-Produktion, für eine Festspielbühne oder eine Bühne für eine Großveranstaltung wird aufgebaut, längerfristig am gleichen Standort genutzt und muss wetterbeständig und stabil sein. Man verwendet dementsprechend meist Metallträgerkonstruktionen und Materialien aus der Baubranche für die Außenfassade, gegebenenfalls ergänzt durch Konstruktionen aus Holz, glasfaserverstärkten Kunststoffen und ähnlichem.

Eine feste Kulisse für eine TV-Serie wird aus leichteren und kostengünstigeren Materialien errichtet, da die Wetterbeständigkeit keine Rolle spielt. Hier wird teilweise auf Systeme des Innenausbaus bzw. Messebaus zurückgegriffen.

Beim Messebau kommen meist Systeme aus Metallträgerkonstruktionen und passenden Modulwänden zum Einsatz.

Auf Konzert- und Theaterbühnen kommen flexible Kulissen zum Einsatz. Diese müssen in kürzester Zeit ausgewechselt werden können und dementsprechend leicht und bewegbar sein, wenn keine Drehbühne vorhanden ist.

Bei Raumteilem im Innenausbau zur Aufteilung von Großraumbüros in einzelne Arbeitsbereiche werden oft an Boden und Decke fest verankerte Innenausbausysteme verwendet.

Stand der Technik für Herstellung fliegender Bauten sind Vorrichtungen und Verfahren aus der Baubranche, dem Innenausbau, von Modulbausystemen und Messebausystemen und deren Kombinationen. Eine weitere Möglichkeit fliegende Bauten zu erstellen ist die Benutzung von Bausteinen nach dem Baukastenprinzip. Bekannt sind Bausteinsysteme, bei denen die einzelnen Steine mit aushärtenden Bindemitteln verbunden werden (etwa Beton, Fliesenkleber,...) oder lösbar zusammengesteckt werden (etwa Lego ®, Fisher-Technik ® u.A̅̅̅.).

Starre Kulissen sind meist nicht wieder benutzbare Einzelanfertigungen und müssen nach Ihrem Einsatz abgerissen und entsorgt werden. Das verursacht zusätzliche Kosten. Sie beanspruchen den Platz auf dem sie gebaut sind, bis sie abgerissen werden. Der Platz steht nicht für andere Projekte zur Verfügung.

Bei festen Außenkulissen ist oft ein Stab von Spezialisten aus dem Handwerk oder aus der Baubranche erforderlich. Oft sind auch Baugenehmigung und Bauabnahme erforderlich, da es sich bei derartigen Kulissen nicht mehr um "fliegende Bauten" handelt. Das Verfahren ist meist langwierig und kostenintensiv.

Für Kulissen, basierend auf Messebausystemen, kann es zu erheblichen Kosten kommen, da schwer kalkulierbare Abhängigkeiten, wie etwa die Verfügbarkeit von Aufbauspezialisten oder Probleme mit den Systemmöglichkeiten (etwa wegen der benötigten Größenordnung) auftreten können. Es besteht erhöhte Unfallgefahr wenn, wie in der Filmbranche üblich, improvisiert wird, da bei diesen Systemen oft mit längeren, schweren Metallträgern und großen, schweren Modulwänden gearbeitet wird.

Im Theaterbühnenbau verwendete bewegliche Kulissen können aufgrund Ihrer notwendigen Leichtbauweise instabil sein und beim schnellen Hin- und Herfahren brechen. Die Wiederherstellung für die nächste Vorstellung stellt ein Zeitproblem dar. Bekannte flexible Systeme arbeiten oft mit einem vorgegebenen starren, groben Rastermaß und sind dadurch in Ihrer Variabilität eingeschränkt.

Die Druckschrift EP 1 538 279 A1 (Bavariosystem ®) offenbart ein System für den flexiblen Studiobau in der TV-Branche und umfasst ein fixes Deckenraster und ein passendes Bodenraster, Haltestangen, welche an Rasterknoten oben und unten lösbar fixiert werden und vorgefertigte Wände, die zwischen den Haltestangen befestigt werden. Das System arbeitet mit Fertigwandmodulen, die Ihrerseits starre Kulissen sind. Für neue Kulissen im Studiobau werden also immer neue Wände gebaut. Das führt im Laufe der Zeit zu Lagerhaltungsproblemen.

Die Druckschrift DE 37 12 214 A1 zeigt eine Vorrichtung zum lösbaren Verbinden von Plattenelementen eines Ausstellungssystems. Mittels verschraubbaren Kupplungskörpern können Plattenelemente lösbar verbunden werden zu Wand- und Deckenkonstruktionen. Nachteilig an diesem System ist die Vielzahl der Schraubstellen, die einen großen Umfang an Handarbeit erfordert.

Innenausbausysteme, etwa zur Aufteilung von Großraumbüros, arbeiten mit an Boden und Decke angeschraubten Profilschienen. Die dafür gebohrten Löcher bedeuten eine bleibende Beschädigung. Zudem haben viele dieser Innenausbausysteme schlechte Schalldämmungseigenschaften.

Die Verwendung von bekannten Bausteinsystemen führt zu folgenden Problemen: Ziegelsteine, Betonsteine u. Ä. sind schwer, verursachen Schmutz, erfordern Spezialisten zum Aufbau und haben eine lange Aufbauzeit. Ein Abbau mit Wiederverwertung ist nicht möglich. Nur ein zerstörender Abriss ist möglich. Leichte Steine für den Bau wie etwa Ytong ® verursachen Schmutz, erfordern Spezialisten zum Aufbau, haben eine lange Aufbauzeit und sind nicht leicht abbaubar bzw. nicht wieder verwertbar. Styroporbausteine verschleißen aufgrund mangelhafter Festigkeit des Materials bei Druck und Stoß sehr schnell und sind damit nur eingeschränkt wieder verwendbar. Bei der Bearbeitung (Zuschneiden mit heißem Draht) entstehen giftige Gase. Der zu verwendende Spezialkleber ist teuer und nicht wieder lösbar. Die Entsorgung ist teuer und umweltbelastend. Bausteine aus Vollkunststoff wie Lego ® oder Fischertechnik ® in großen Formaten sind schwer und erzeugen aufgrund Ihrer Verbindungselemente (Rillen bzw. Noppen) störende, nicht ebene Oberflächen.

Es ist die Aufgabe der vorliegenden Erfindung, einen Baustein für ein Modulbausystem bzw. ein mit derartigen Bausteinen aufgebautes Modulbausystem, insbesondere zur Herstellung fliegender Bauten, vorzusehen, bei welchen in einfacher und schneller Art und Weise ein stabiles Verbinden und auch wieder Loslösen einzelner Bausteine realisierbar ist.

Erfindungsgemäß wird diese Aufgabe gelöst durch einen Baustein für ein Modulbausystem, insbesondere für fliegende Bauten, wobei in dem Baustein eine erste Gruppe von Hohlräumen mit wenigstens einem ersten Hohlraum ausgebildet ist zur Aufnahme eines Steckverbinders einer ersten Art von Steckverbindern, sowie eine zweite Gruppe von Hohlräumen mit wenigstens einem zweiten Hohlraum ausgebildet ist zur Aufnahme eines Steckverbinders einer zweiten Art von Steckverbindern, wobei durch Steckverbinder der ersten Art von Steckverbindern übereinander zu positionierende Bausteine wenigstens seitlich bezüglich einander arretierbar sind und durch Steckverbinder der zweiten Art von Steckverbindern seitlich nebeneinander zu positionierende Bausteine seitlich bezüglich einander arretierbar sind.

Durch den Aufbau eines erfindungsgemäßen Bausteins mit zwei Arten von Hohlräumen und diesen zugeordnet auch zwei Arten von Steckverbindern wird es möglich, in den verschiedenen Bereichen den jeweils speziell auftretenden Anforderungen hinsichtlich der Verbindungsstabilität besonders vorteilhaft Rechnung zu tragen.

Beispielsweise kann vorgesehen sein, dass an wenigstens einem seitlichen Endbereich eines Bausteins ein zweiter Hohlraum teilweise, vorzugsweise hälftig, und zu dem Endbereich offen ausgebildet ist, um zusammen mit einem an einem weiteren Baustein teilweise, vorzugsweise hälftig, und zu dessen seitlichen Endbereich offen ausgebildeten zweiten Hohlraum einen gesamten zweiten Hohlraum zur Aufnahme eines Steckverbinders der zweiten Art von Steckverbindern zu bilden.

Um insbesondere in seitlicher Richtung, also einer Richtung, die im Wesentlichen einer horizontalen Richtung entsprechen wird, eine stabile Verbindung vermittels der zweiten Hohlräume und der Steckverbinder der zweiten Art von Steckverbindern zu generieren, wird vorgeschlagen, dass der wenigstens eine zweite Hohlraum in seitlicher Richtung wenigstens eine Hinterschneidung bildet, welche von einem Steckverbinder der zweiten Art von Steckverbindern in seitlicher Richtung formschlüssig hintergreifbar ist.

Diese Formschlussverbindung kann beispielsweise dadurch realisiert werden, dass der wenigstens eine zweite Hohlraum nicht rotationssymmetrisch, vorzugsweise kreuz- oder sternartig, ausgebildet ist zur Aufnahme eines entsprechend ausgebildeten Steckverbinders der zweiten Art von Steckverbindern.

Um einerseits seitlich nebeneinander liegende Bausteine sehr stabil miteinander zu verbinden, also eine große Verbindungslänge zu ermöglichen, andererseits aber auch vermittels der zweiten Hohlräume eine Verbindung übereinander liegender Bausteine realisieren zu können, wird vorgeschlagen, dass der wenigstens eine zweite Hohlraum sich in Höhenrichtung durch den Baustein vollständig hindurch erstreckt.

Die Variabilität beim Aufbau von Bauten mit erfindungsgemäßen Bausteinen kann dadurch erhöht werden, dass mehrere zweite Hohlräume mit im Wesentlichen gleichmäßigem Abstand zueinander in wenigstens einer Reihe von zweiten Hohlräumen angeordnet sind. Eine ausreichend hohe Stabilität eines erfindungsgemäßen Bausteins kann dadurch unterstützt werden, dass der wenigstens eine erste Hohlraum sich in Höhenrichtung und nicht vollständig durch den Baustein hindurch erstreckt.

Dabei ist vorzugsweise weiter vorgesehen, dass durch zwei einander zugewandt positionierte erste Hohlräume zweier Bausteine ein vollständig geschlossener erster Gesamthohlraum erzeugbar ist zur vollständigen Aufnahme eines Steckverbinders der ersten Art von Steckverbindern.

Um dabei das zur Verfügung stehende Volumen eines derartigen Gesamthohlraums möglichst effizient zu nutzen, wird vorgeschlagen, dass die Form oder/und Größe eines ersten Gesamthohlraums im Wesentlichen der Form oder/und Größe eines Steckverbinders der ersten Art von Steckverbindern entspricht. Ein weiterer vorteilhafter Einfluss auf die Variabilität beim Aufbau eines Bauwerks kann dadurch gewonnen werden, dass mehrere erste Hohlräume mit im Wesentlichen gleichmäßigem Abstand in wenigstens einer Reihe von ersten Hohlräumen angeordnet sind.

Um hinsichtlich der Positionierung von Bausteinen in einem zu errichtenden Bauwerk eine große Freiheit zu haben, wird weiter vorgeschlagen, dass die wenigstens eine Reihe von ersten Hohlräumen und die wenigstens eine Reihe von zweiten Hohlräumen zueinander im Wesentlichen parallel liegen, wobei weiterhin vorteilhafterweise vorgesehen sein kann, dass die ersten Hohlräume der wenigstens einen Reihe von ersten Hohlräumen zueinander im Wesentlichen den gleichen gegenseitigen Abstand aufweisen, wie die zweiten Hohlräume der wenigstens einen Reihe von zweiten Hohlräumen.

Die ersten Hohlräume der wenigstens einen Reihe von ersten Hohlräumen und die zweiten Hohlräume der wenigstens einen Reihe von zweiten Hohlräumen können zueinander in Richtung der Reihen versetzt sein, wobei dieser Versatz zur Unterstützung einer hohen Aufbauvariabilität im Wesentlichen dem halben Abstand der Hohlräume in einer Reihe entsprechen kann.

Weiterhin kann zur Erhöhung der Stabilität eines mit erfindungsgemäßen Bausteinen aufgebauten Bauwerks vorgesehen sein, dass die zweiten Hohlräume zur Aufnahme von Steckverbindern einer dritten Art von Steckverbindern ausgebildet sind, durch welche wenigstens zwei übereinander angeordnete Bausteine in seitlicher Richtung bezüglich einander arretierbar sind.

Die erfindungsgemäßen Bausteine sind vorzugsweise aus Kunststoffmaterial, z.B. Polyolefinmaterial, wie beispielsweise Polypropylen, aufgebaut. Hierzu können gesinterte Partikel dieses Polyolefinmaterials eingesetzt werden.

Die vorliegende Erfindung betrifft ferner ein Modulbausystem, wie es insbesondere zum Aufbau fliegender Bauten eingesetzt werden kann, welches eine Mehrzahl von erfindungsgemäßen Bausteinen umfassen kann. Dieses Modulbausystem kann ferner wenigstens einen Steckverbinder der ersten Art von Steckverbindern oder/und wenigstens einen Steckverbinder der zweiten Art von Steckverbindern oder/und wenigstens einen Steckverbinder der dritten Art von Steckverbindern umfassen.

Die Länge des wenigsten einen Steckverbinders der ersten Art von Steckverbindern kann im Wesentlichen der doppelten Länge eines ersten Hohlraums entsprechen. Die Länge des wenigstens einen Steckverbinders der zweiten Art kann so gewählt sein, dass er die Länge eines zweiten Hohlraums nicht übersteigt, um durch diese Steckverbinder der zweiten Art eine Wechselwirkung zwischen einzelnen übereinander liegenden Reihen von Bausteinen zu vermeiden. Weiterhin kann die Länge des wenigstens einen Steckverbinders der dritten Art so gewählt sein, dass sie größer ist, als die Höhe eines Bausteins, insbesondere größer als ein Mehrfaches der Höhe eines derartigen Bausteins, so dass auf diese Art und Weise mehr als zwei Reihen von Bausteinen miteinander gegen seitliche Verschiebung fest verbunden werden können.

Die Aufgabe wird weiter durch ein Modulbausystem gelöst, wie es im Anspruch 24 angegeben ist. Die Ansprüche 25-50 geben vorteilhafte Ausgestaltungen hierzu an.

Die Ausführungsbeispiele der Erfindung sind anhand der schematischen Zeichnungen näher beschrieben. Es zeigen:
Fig.1 Einen Baustein 1 in rechtwinklig - quaderförmiger Gestalt mit stabförmigen Steckverbindern 8, 9, 10.
Fig. 2 Einen Baustein 2, der eine Schrägung 24 aufweist, die zu anderen Flächen 15 einen von 90° abweichenden Winkel aufweist.
Fig. 3 Einen Baustein 3, der an der Unterseite 18 zumindest teilweise einen konkaven Bogenabschnitt 22 aufweist.
Fig. 4 Einen Baustein 3, der an der Oberseite 17 zumindest teilweise einen konkaven Bogenabschnitt 22 aufweist.
Fig. 5 Einen Baustein 3, der an einer vertikalen Seite 12 eine Fläche aufweist, die zumindest teilweise einen konkaven oder konvexen Bogenabschnitt 22 aufweist
Fig. 6 Einen Baustein 4, der an der Oberseite 17 eine Stufung 16 aufweist.
Fig. 7 Einen Baustein 4, der an der Unterseite 18 eine Stufung 16 aufweist.
Fig. 8 Einen Baustein 5, der an Oberseite 17 und Unterseite 18 eine Stufung 16 aufweist.
Fig. 9 Einen Baustein 19, bei dem die Längsachsen 11 der Hohlräume 6, 7 in einem Winkel zwischen 0 und 90° zu einer Fläche 15 angeordnet sind.
Fig. 10 Einen Baustein 1, der ein Fahrwerk 20 mit Mechanismus 21 zum Versenken des Fahrwerks 20 aufweist.
Fig. 11 Einen Ausschnitt aus einer Anordnung von Bausteinen 1, 2, 3, 4, 5
Fig. 12 Einen Ausschnitt aus einer Anordnung von Bausteinen 1 unter Verwendung von Steckverbindern 8, 9, 10.

Fig. 1 zeigt einen Baustein 1 in rechtwinklig - quaderförmiger Gestalt bestehend aus geschäumtem Kunststoff aus der Polyolefinreihe wie etwa Polypropylen mit Hohlräumen 6, 7 zur Aufnahme von Steckverbindern 8, 9, 10. Abweichend von der Darstellung in Fig. 1 kann der Baustein 1 so ausgeprägt sein, dass er teilweise oder völlig eine geschlossene Oberseite 17 oder Unterseite 18 aufweist zur Verwendung als Abschlussbaustein. Die in Fig. 1 dargestellte Anordnung der Hohlräume 6, 7 ist beispielhaft zu verstehen. Andere Anordnungen von Hohlräumen 6, 7 mit abweichenden Rastern, Anzahlen, Winkelstellungen zueinander etc. sind vorgesehen und werden nach Anwendungsfall jeweils angepasst. Hohlräume 6 dienen zur lösbaren Aufnahme von Steckverbindern 8, die die vertikale Verbindung von jeweils 2 Lagen von Bausteinen 1 ermöglichen. Hohlräume 7 dienen zur lösbaren Aufnahme von Steckverbindern 9, die die horizontale Verbindung von Bausteinen 1 innerhalb einer Lage ermöglichen. Die Hohlräume 6 sind so ausgebildet, dass sie den Baustein 1 nicht vollständig durchsetzen. Sie weisen einen symmetrischen Querschnitt 13 auf und dieser kann beispielhaft auch kreisförmig ausgebildet sein. Die Steckverbinder 8 sind so ausgebildet, dass sie eine Länge aufweisen, die im Wesentlichen der doppelten Länge der Hohlräume 6 entspricht. Die Hohlräume 7 durchsetzen den Baustein 1 völlig in vertikaler Erstreckung. Auch sie weisen einen symmetrischen Querschnitt 13 auf und können beispielsweise kreuz- oder dreiecksförmig ausgebildet sein oder einen anderen, symmetrischen Querschnitt 13 aufweisen, der eine einfache Montage oder Demontage ermöglicht. Die Steckverbinder 9 weisen eine Länge auf, die einen Bereich überstreicht von etwa halber bis zur ganzen Bausteinhöhe. Steckverbinder 9, deren Länge eine ganze Bausteinhöhe übersteigt, sind ebenfalls vorgesehen. Steckverbinder 10, die den selben Querschnitt 14 wie die Steckverbinder 8 aufweisen und ebenfalls lösbar in den Hohlräumen 7 gehalten werden, weisen Längen in der Größenordnung von mindestens zwei Bausteinhöhen auf. Die Dimensionen der Bausteine 1 sind so vorgesehen, dass zur Errichtung fliegender Bauten eine angemessene Varianz einer angepassten Grundgröße vorhanden ist: Steine in einer Grundlänge und in Teillängen wie z.B. der Hälfte oder einem Drittel der Grundlänge sind vorgesehen, genauso wie Variationen zur Grundbreite und zur Grundhöhe, die jeweils Bruchteile oder Vielfache der Grunddimension aufweisen. Die Grunddimensionen sind jeweils dem Verwendungszweck und der Art des fliegenden Baus angepasst. So können Grunddimensionen der Länge von einem halben Meter bis zu mehreren Metern gewählt werden. Für die anderen Dimensionen gelten vergleichbare Masse. Das Material der Steckverbinder 8, 9 , 10 kann beispielsweise Kunststoff oder Metall sein. Fig. 2 zeigt einen Baustein 2, der an der Oberseite 17 eine Schrägung 24 aufweist. Diese Bauform dient als Abschlussstein an Außenkanten von fliegenden Bauten. Die Schrägung 24 weist verschiedene Winkel auf und erstreckt sich über verschieden große Bereiche eines Bausteins 2.

Fig. 3 zeigt einen Baustein 3 in einer Variante von Baustein 2, die statt einer Schrägung 24 einen Bogenabschnitt 22 aufweist. Der Bogenabschnitt kann konkav oder konvex ausgebildet sein und sich über Teile oder die ganze Unterseite 18 eines Bausteins 3 erstrecken.

Fig. 4 zeigt eine Ausprägung des Bausteins 3 in einer Variante mit einem Bogenabschnitt 22 auf der Oberseite 17.

Fig. 5 zeigt eine Ausprägung des Bausteins 3 in einer Variante mit einem Bogenabschnitt 22 an einer Seitenfläche 23.

Fig. 6 zeigt einen Baustein 4, der an seiner Oberseite 17 eine Stufung 16 aufweist.

Die Höhe der Stufung sowie ihre Erstreckung über die Länge des Bausteins 4 kann im Bedarfsfall angepasst werden.

Fig. 7 zeigt einen Baustein 4, der an seiner Unterseite 18 eine Stufung 16 aufweist. Hier gilt ebenfalls sinngemäß das zuvor Gesagte.

Fig. 8 zeigt einen Baustein 5, der sowohl an seiner Oberseite 18 wie auch an seiner Unterseite 17 eine Stufung 16 aufweist. Die Höhen der Stufungen der beiden Seiten sind dem Verwendungsfall angepasst und können sowohl an Oberseite 17 und Unterseite 18 identisch sein sowie aus gegebenem Anlass ungleich. Dies gilt ebenso für die Erstreckung in der Horizontalen.

Fig. 9 zeigt einen Baustein 19, bei dem die Längsachsen 11 der Hohlräume 6, 7 in einem Winkel zwischen 0 und 90° zu einer Fläche 15 angeordnet sind. Die Flächen 15 sind nicht alle rechtwinklig zueinander angeordnet. Dieser Baustein 19 dient als Übergangsstein in eine Dachkonstruktion, die hier nicht näher ausgeführt wird.

Fig. 10 zeigt einen Baustein 1 einer vorteilhaften Ausprägung in Verwendung als Baustein für eine unterste Lage von fliegenden Bauten, ausgestattet mit einem versenkbaren Fahrwerk 20. Das Fahrwerk wird mittels eines Mechanismus 21 im Inneren des Bausteins 1 versenkt, bzw. aus dem Inneren nach unten zur Benutzung herausgeschoben und arretiert.

Fig. 11 zeigt einen Ausschnitt aus einer Anordnung von Bausteinen 1, 2, 3, 4, 5 bei der mittels einer Kombination von angepassten Bausteinen 1, 2, 3, 4, 5 schräge Abschlussseiten und Bögen erreicht werden.

Fig. 12 zeigt einen Ausschnitt aus einer Anordnung von Bausteinen 1 unter Verwendung von Steckverbindern 8, 9, 10, bei der gezeigt wird, wie insbesondere mit Steckverbindern 10 mehrere Lagen von Bausteinen verbunden werden.

Die Grunddichte der geschäumten Bausteine 1, 2, 3, 4, 5, 19 erstreckt sich über einen weiten Bereich von 10 bis ca. 500 kg/m³. Die Grunddichte für eine Standardverwendung sieht eine Dichte im Bereich von 40 - 100 kg/m³ vor. Bausteine zur Verwendung als Fundamentbausteine in einer ersten Lage von fliegenden Bauten können aus Stabilitätsgründen dagegen Dichten von 100 - 500 kg/m³ aufweisen. Bausteine zur Verwendung als Abschlusssteine in obersten Lagen dagegen werden in Dichtebereichen von 10 - 40 kg/m³ ausgeführt.

Das Modulbausystem kann durch Verwendung handelsüblicher Türen, Fenster u.Ä. sowie durch Verwendung von bekannten Dekorationsverfahren ergänzt werden.

Die Bausteine 1, 2, 3, 4, 5, 19 des Modulbausystems sind leicht demontierbar, gut zu reinigen und damit oft wieder verwendbar. Damit relativieren sich die Kosten pro Wiedereinsatz, womit das System preiswerter ist als die bekannten Systeme. Auch die Entsorgung ist unproblematisch, da die einzelnen Komponenten aus hochwertigen, recyclebaren Rohstoffen bestehen.

Nicht mehr benötigte fliegende Bauten können leicht zerlegt und mit wenig Aufwand später wieder aufgebaut werden um etwa den belegten Platz temporär für andere Projekte freizugeben. Auch lassen sich bestehende fliegende Bauten leicht reproduzieren oder kopieren.

Da die Komponenten des neuen Modulbausystems leicht und handlich sind und der Zusammenbau bzw. auch der Abbau einfach durchzuführen ist, werden Kosten und Zeit durch den Wegfall des Einsatzes von Spezialisten eingespart.

Durch einfachste Dokumentation mit wenigen Fotos sind Bauten auch nach längerer Zeit wieder identisch herstellbar, da durch die feststehenden Komponentenbemaßungen die Reproduktion sehr einfach ist.

Das Modulbausystem ist ausgelegt für Bauhöhen von etwa 3 Metern und je nach Stabilisierung etwa mit den Steckverbindern 10 bis weit darüber hinaus. Die Unfallgefahr durch fallende Bausteine 1, 2, 3, 4, 5, 19 oder Steckverbinder 8, 9, 10 ist relativ gering aufgrund des geringen Gewichtes der Komponenten. Im Falle größerer Bauhöhen können u. U. benötigte Gerüstbauten aus den Komponenten des Systems selbst gebaut werden.

Die mit dem Modulbausystem erreichbaren Wandbreiten sind ganze Vielfache des Abstandes zweier Hohlräume 6 eines Bausteins 1, 2, 3, 4, 5, 19. Dieser geringe Abstand ist gleichzeitig die maximal mögliche Abweichung von jedem gewünschten Grundriss und damit flexibler als bekannte Modulbausysteme. Zudem ist man nicht auf Rasterknoten zur oberen und unteren Fixierung von Stützstangen angewiesen, da sich Räume, hergestellt aus den Bausteinen 1, 2, 3, 4, 5, 19 in entsprechender Größe gegenseitig selbst stabilisieren.

Die Lagerhaltung und der Transport dieser kleinen Komponenten haben gegenüber den großen, schweren Wandmodulen erhebliche logistische Vorteile.

Raumteiler, bzw. halb- oder ganzgeschlossene Innenräume, erstellt mit den beschriebenen Komponenten, sind selbststehend und brauchen nicht zwingend an Boden oder Decke verankert werden. Damit bleiben nach dem Abbau bzw. einem Umbau keine bleibenden Schäden wie etwa Bohrlöcher am Gebäude zurück. Des weiteren hat das verwendete Bausteinmaterial sehr gute Schalldämmungseigenschaften und Wärmeisolationseigenschaften.

Die Grundkomponenten sind leicht zu verarbeiten. Die Bausteine werden mit Steckverbindern lösbar gefügt. Somit fällt kein Bauschutt oder Schmutz an und es gibt keine Wartezeiten aufgrund von Aushärtezeiten. Spezialisten wie Maurer sind nicht erforderlich. Die Komponenten sind vollständig demontierbar und wiederverwendbar. Die verwendeten Materialien sind abriebfest und druckunempfindlich. Bröseln, brechen oder eindrücken, wie bei Styropor, ist nicht zu befürchten. Die Bearbeitung von Polypropylen ist nicht gesundheitsschädlich, wie etwa das Schneiden von Styropor mit heißem Draht. Die Verwendung von rein kohlenwasserstoffbasierten geschäumten Kunststoffen führt zu einer besseren Umweltbilanz als die Verwendung von Polystyrol. Die Verwendung von wiederlösbaren Verbindern anstelle von Klebern, wie bei Styroporbausystemen, bedeutet eine häufige Wiederverwendbarkeit der Bausteine und führt damit zu einer erheblich geringeren Abfallmenge. Die Wände haben ebene Oberflächen und an keiner Stelle herausragende, störende Noppen.

Das Modulbausystem ist aufgrund der gewählten Materialien wetterbeständig und somit für den Außen- und Innenbereich gleichermaßen geeignet. Die Komponenten sind trotz Ihres geringen Gewichtes stabil und belastbar. Tribünen mit mehreren Sitzreihen sind realisierbar. Aufgrund der geringen Dichte der Bausteine und der damit verbundenen Auftriebskraft in Wasser sind schwimmende Bauten aus den beschriebenen Komponenten realisierbar.

Verwendung findet das Modulbausystem bei allen Arten von fliegenden Bauten: Beim Studio-, Bühnen- und Kulissenbau in Theater-, Film- und Fernsehindustrie, im Innenausbau z. B. beim Einbau von Büros in großen Hallen. Weiterhin im Gartenund Landschaftsbau z.B. als Ausstellungshalle in einem Park. Im Messebau zur Erstellung repräsentativer Schauräume, im Ladenbau zur Abtrennung von Verkaufsständen, zur Wärmeisolierung bei kurzzeitigen Freilandeinsätzen verschiedenster Art, im Schallschutz oder als Sichtschutz sowie im Katastrophenschutz als Notzentrale bei schlechter Witterung. Die aufgezählten Verwendungen sind nur beispielhaft und können nicht abschließend gesehen werden.

Zusammengefasst kann ein erfindungsgemäßer Baustein 1 bzw. ein damit ausgestattetes bzw. aufgebautes Modulsystem, Bezug nehmend auf Fig. 1, wie folgt beschrieben werden:

Der Baustein 1 weist zwei Gruppen 50 bzw. 52 von Hohlräumen 6 und 7 auf. Die ersten Hohlräume 6 der ersten Gruppe 50 von Hohlräumen sind in zwei Reihen 54, 56 so angeordnet, dass innerhalb der einzelnen Reihen 54, 56 die ersten Hohlräume 6 einen im Wesentlichen gleichen gegenseitigen Abstand aufweisen, wobei diese beiden Reihen 54, 56 sich zwischen den beiden seitlichen Endbereichen 58, 60 eines Bausteins 1 erstrecken. Zwischen diesen beiden Reihen 54, 56 von ersten Hohlräumen 6 liegt eine Reihe 62 von zweiten Hohlräumen 7. Die zweiten Hohlräume 7 der Reihe 62 weisen ebenfalls einen im Wesentlichen gleichmäßigen gegenseitigen Abstand auf, der im Wesentlichen auch dem gegenseitigen Abstand der ersten Hohlräume 6 in den Reihen 54, 56 entspricht. Die Reihe 62 der zweiten Hohlräume 7 ist bezüglich der beiden Reihen 54, 56 der ersten Hohlräume 6 in der Erstreckungsrichtung dieser Reihen versezt, und zwar im Wesentlichen um einen Versatz, der dem halben Abstand jeweils zweier unmittelbar benachbarter Hohlräume 6 bzw. 7 entspricht.

Die ersten Hohlräume 6 sind als Sacklöcher ausgebildet, erstrecken sich also nicht durch den Baustein 1 vollständig hindurch und sind somit entweder nur zur Oberseite 17 oder nur zur Unterseite 18 offen. Dies bedeutet also, dass die ersten Hohlräume 6 sich im Wesentlichen in einer Höhenrichtung erstrecken, also einer Richtung zwischen der Unterseite 18, mit welcher der Baustein 1 auf einem darunter liegenden Baustein oder Untergrund abzulegen ist, und der Oberseite 17, auf welcher ein weiterer Baustein abgelegt werden kann. Dies ist sinngemäß auch zutreffend für die in der Fig. 9 gezeigte Ausgestaltungsform, bei welcher der dort gezeigte Baustein 15 in einem Mittenbereich abgeknickt ausgebildet ist. Auch hier erstrecken sich im Sinne der vorliegenden Erfindung dann die zur nicht erkennbaren Unterseite und zur Oberseite offenen ersten Hohlräume 6 bzw. auch zweiten Hohlräume 7 in einer Höhenrichtung.-

Werden zwei derartige Bausteine dann übereinander gelegt, so können jeweils zwei einander zugewandt positionierte erste Hohlräume 6 einen ersten Gesamthohlraum bilden, in welchem ein Steckverbinder 8, welcher als ein Steckverbinder einer ersten Art zu betrachten ist, vollständig aufgenommen ist und welcher im Wesentlichen auch vollständig von diesem ersten Steckverbinder 8 ausgefüllt ist. Dabei ist also die Form und Größe der ersten Steckverbinder 8 auf die Form und Größe der so gebildeten ersten Gesamthohlräume, diese jeweils gebildet aus zwei einander gegenüber liegenden und zueinander offenen ersten Hohlräume 6, abgestimmt. Durch diese Steckverbinder 8 der ersten Art von Steckverbindern werden somit unmittelbar aufeinander liegend positionierte Bausteine in seitlicher Richtung, also quer zur Höhenrichtung H eines jeweiligen Bausteins 1 bezüglich einander arretiert, wobei die Höhe H hier zwischen der im normalen Bauzustand oben zu positionierenden Oberseite 17 und der dabei unten zu positionierenden Unterseite 18 gemessen wird.

Um auch eine unmittelbare seitliche Arretierung direkt seitlich nebeneinander, also mit ihren Endbereichen 58 bzw. 60 aneinander angrenzend positionierter Bausteine 1 zu erlangen, kann an zumindest einem dieser Endbereiche 58, 60 ein zweiter Hohlraum 7 so ausgebildet sein, so dass er zum jeweiligen Endbereich offen ist und nur teilweise, also beispielsweise hälftig, in einem Baustein ausgebildet ist. Werden zwei Steine dann mit ihren Endbereichen 58 bzw. 60 aneinander angrenzend positioniert, so ergibt sich aus zwei in den beiden Steinen jeweils teilsweise bzw. hälftig gebildeten zweiten Hohlräumen 7 ein Gesamthohlraum, in welchem dann ein Steckverbinder 9, welcher als ein Steckverbinder einer zweiten Art von Steckverbindern zu betrachten ist, aufgenommen werden kann. Da die zweiten Hohlräume 7 so geformt sind, dass sie in seitlicher Richtung, also betrachtet zwischen den beiden seitlichen Endbereichen 58, 60, Hinterschneidungen bilden, werden sie von den in diese eingesetzten Steckverbindern 9 in seitlicher Richtung hintergriffen und bilden somit einen in seitlicher Richtung, also auch in der Richtung des seitlichen Anschlusses der Bausteine 1 wirksamen Formschluss. Man erkennt in den Figuren, dass auch die zweiten Hohlräume 7 sich in der Höhenrichtung, also zwischen der Unterseite 18 und der Oberseite 17 erstrecken und somit im Wesentlichen parallel zu den ersten Hohlräumen 6 verlaufen.

Da im Allgemeinen beim Aufbau höherer Bauten mehrere Reihen von Bausteinen 1 übereinander zu stapeln sind, werden die Stöße zwischen in einer Höhenreihe liegenden Bausteinen 1 zueinander versetzt angeordnet, wie dies in der Fig. 12 zu erkennen ist. Es kann daher vorteilhaft sein, die Steckverbinder 9 der zweiten Art von Steckverbindern so zu dimensionieren, dass ihre Länge die Höhe h der Bausteine 1 nicht übersteigt, sie also die sich durch die Bausteine 1 in Höhenrichtung vollständig hindurch erstreckenden zweiten Hohlräume 7 zwar vollständig ausfüllen, über diese an der Oberseite 17 oder der Unterseite 18 jedoch nicht hervorstehen. Grundsätzlich ist es aber auch denkbar, die Steckverbinder 9 der zweiten Art von Steckverbindern so zu dimensionieren, dass sie an der Oberseite 17 oder der Unterseite 18 überstehen und in einen zweiten Hohlraum 7 eines darunter bzw. darüber liegenden Bausteins eingreifen. Dies ist insbesondere daher möglich, da auf Grund des gleichmäßigen Abstandes der zweiten Hohlräume 7 in der Reihe 52 bei entsprechend versetzter Positionierung übereinander liegender Bausteine 1 bezüglich einander dafür gesorgt werden kann, dass über bzw. unter zumindest eines zweiten Hohlraums 7 ein zweiter Hohlraum 7 eines anderen Bausteins 1 liegt.

Eine stabile Verbindung mehrerer Reihen übereinander positionierter Bausteine 1 wird weiterhin durch die Steckverbinder 10 gewährleistet, die als Steckverbinder einer dritten Art von Steckverbindern zu betrachten sind. Diese Steckverbinder 10 erstrecken sich über mehrere übereinander liegende Reihen von Bausteinen 1 hinweg jeweils durch zweite Hohlräume 7. Da diese zweiten Hohlräume 7 zwar grundsätzlich mit der in der Fig. 1 erkennbaren kreuzartigen Konfiguration ausgebildet sind, in ihrem zentralen Bereich jedoch einen Abschnitt näherungsweise kreisrunden Querschnitts definieren, müssen-die Steckverbinder 10 der dritten Art nicht notwendigerweise auch eine derartige kreuzartige Querschnittskonfiguration aufweisen. Sie können, wie in der Fig. 1 erkennbar, ebenso wie die Steckverbinder 8 der ersten Art von Steckverbindern, beispielsweise mit kreisrundem Querschnitt ausgebildet sein. Selbstverständlich könnten auch die Steckverbinder 10 der dritten Art mit dem gleichen Querschnittsprofil ausgebildet sein, wie die Steckverbinder 9 der zweiten Art. In diesem Falle könnte auf die Ausgestaltung der Hohlräume 7 mit dem im inneren Bereich derselben liegenden Bereich mit kreisrundem Querschnitt verzichtet werden. Aus Gründen der einfacheren Herstellbarkeit und somit auch aus Kostengründen ist jedoch die Ausgestaltung der Steckverbinder 10 und auch der Steckverbinder 8, bei welchen die Umfangskontur im Wesentlichen keinen Einfluss auf die Stabilität der Arretierwirkung hat, in stangenartiger Form mit beispielsweise kreisrundem Querschnitt vorteilhaft.

Die verschiedenen Steckverbinder 8, 9 und 10 können in Bezug auf die diese jeweils aufnehmenden Hohlräume 6, 7 so bemessen sein, dass sie darin vergleichsweise leicht verschiebbar sind, ggf. mit leichter Pressung am Innenumfang anliegen, um ein ungewolltes Herausrutschen zu vermeiden, jedoch wesentliche in Längsrichtung der jeweiligen Steckverbinder wirkende Kräfte nicht übertragen. Erforderlichenfalls können die verschiedenen Steckverbinder, insbesondere die Steckverbinder 8 der ersten Art von Steckverbinder, jedoch auch so auf die diese aufnehmenden Hohlräume abgestimmt sein, dass sie darin unter Presspassung gehalten sind, so dass auch in Höhenrichtung wirksame Kräfte übertragen werden können. Durch die dabei also erzeugte Presspassung der Steckverbinder werden Kräfte nicht nur in seitlicher, im Allgemeinen also horizontaler und zur Höhenrichtung h senkrechter Richtung übertragen, sondern beispielsweise auch in der Höhenrichtung h, welche im Allgemeinen der Vertikalenrichtung entsprechen wird, wodurch die Stabilität eines so gebauten Bauwerks noch weiter erhöht werden kann.

Es ist darauf hinzuweisen, dass die erfindungsgemäßen und in den verschiedenen Figuren dargestellten Bausteine, die insbesondere hinsichtlich der Ausgestaltung der verschiedenen ersten und zweiten Hohlräume und der in diese einzuführenden Steckverbinder den vorangehend beschriebenen Prinzipien entsprechend ausgebildet sind, in verschiedenster Weise variiert werden können. So kann, wie beispielsweise in Fig. 1 erkennbar, nur an einem der Endbereiche ein seitlich offener zweiter Hohlraum vorgesehen sein, oder es kann an keinem der Endbereiche ein derartiger seitlich offener Hohlraum vorgesehen sein, beispielsweise dann, wenn auf Grund der baulichen Gegebenheiten eine seitliche Anbindung nicht erforderlich ist und ein glatter Abschluss erzeugt werden soll. Auch bei gewinkelt ausgebildeten Bausteinen, wie beispielsweise in der Fig. 9 erkennbar, können die jeweiligen Hohlräume so gebildet sein, dass sie sich im Baustein so erstrecken, dass die zu derjenigen Seite, von Oberseite oder Unterseite, zu welcher sie grundsätzlich offen sind, orthogonal verlaufen. Auch ist die Anzahl der verschiedenen ersten bzw. zweiten Hohlräume 6, 7 in den Reihen 54, 56 bzw. 62 beliebig. Die gezeigte Darstellung mit der jeweils gleichen Anzahl und dem gleichen Abstand ist auf Grund der Variabilität beim Aufbau eines Bauwerks mit derartigen Bausteinen besonders vorteilhaft.

Weiter sei darauf hingewiesen, dass insbesondere beim Einsatz zum Aufbau von Kulissen das erfindungsgemäße System bzw. erfindungsgemäße Bausteine besonders vorteilhaft sind, da sie zu einer stabilen Konfiguration führen, ohne eine permanent feste Verbindung, beispielsweise durch Verklebung o. dgl., zu generieren. Da die erfindungsgemäßen Bausteine in einfacher Art und Weise aus vergleichsweise leichtem, jedoch gleichwohl stabilem Kunststoffmaterial ausgebaut werden können, können damit auch auf Grund der sehr stabilen Verbindbarkeit der Bausteine untereinander vergleichsweise hohe Bauten bzw, Kulissen realisiert werden.

Selbstverständlich können die erfindungsgemäßen Bausteine auch Anwendung finden bei permanent stehenden Bauwerken, beispielsweise im Bereich so genannter Gartenhäuser, bei welchen dann ebenfalls vergleichsweise leichte Baumaterialien eingesetzt werden können, da auf Grund der beschränkten Größe sehr hohe statische Anforderungen nicht notwendigerweise bestehen.

### Bezugszeichenliste

| | | | |
|---|---|---|---|
| 1 | Baustein | 16 | Stufung |
| 2 | Baustein | 17 | Oberseite |
| 3 | Baustein | 18 | Unterseite |
| 4 | Baustein | 19 | Baustein |
| 5 | Baustein | 20 | Fahrwerk |
| 6 | Erster Hohlraum | 21 | Mechanismus |
| 7 | Zweiter Hohlraum | 22 | Bogenabschnitt |
| 8 | Erste Steckverbinder | 23 | Seitenfläche |
| 9 | Zweite Steckverbinder | 24 | Schrägung |
| 10 | Dritte Steckverbinder | 25 | |
| 11 | Längsachse | 26 | |
| 12 | | 27 | |
| 13 | Querschnitt | 28 | |
| 14 | Querschnitt | 29 | |
| 15 | Fläche | 30 | |

## Patentansprüche

1. Baustein für ein Modulbausystem, insbesondere für fliegende Bauten, wobei in dem Baustein (1) eine erste Gruppe (50) von Hohlräumen mit wenigstens einem ersten Hohlraum (6) ausgebildet ist zur Aufnahme eines Steckverbinders (8) einer ersten Art von Steckverbindern, sowie eine zweite Gruppe (52) von Hohlräumen mit wenigstens einem zweiten Hohlraum (7) ausgebildet ist zur Aufnahme eines Steckverbinders (9) einer zweiten Art von Steckverbindern (8), wobei durch Steckverbinder der ersten Art von Steckverbindern übereinander zu positionierende Bausteine (1) wenigstens seitlich bezüglich einander arretierbar sind und durch Steckverbinder (9) der zweiten Art von Steckverbindern seitlich nebeneinander zu positionierende Bausteine (1) seitlich bezüglich einander arretierbar sind.

2. Baustein nach Anspruch 1,
**dadurch gekennzeichnet, dass** an wenigstens einem seitlichen Endbereich (58, 60) eines Bausteins (1) ein zweiter Hohlraum (7) teilweise, vorzugsweise hälftig, und zu dem Endbereich (58, 60) offen ausgebildet ist, um zusammen mit einem an einem weiteren Baustein (1) teilweise, vorzugsweise hälftig, und zu dessen seitlichen Endbereich (58, 60) offen ausgebildeten zweiten Hohlraum einen gesamten zweiten Hohlraum (7) zur Aufnahme eines Steckverbinders der zweiten Art von Steckverbindern (9) zu bilden.

3. Baustein nach Anspruch 1 oder 2,
**dadurch gekennzeichnet, dass** der wenigstens eine zweite Hohlraum (7) in seitlicher Richtung wenigstens eine Hinterschneidung bildet, welche von einem Steckverbinder (9) der zweiten Art von Steckverbindern in seitlicher Richtung formschlüssig hintergreifbar ist.

4. Baustein nach einem der Ansprüche 1 bis 3,
**dadurch gekennzeichnet, dass** der wenigstens eine zweite Hohlraum (7) nicht rotationssymmetrisch, vorzugsweise kreuz- oder sternartig, ausgebildet ist zur Aufnahme eines entsprechend ausgebildeten Steckverbinders (9) der zweiten Art von Steckverbinder.

5. Baustein nach einem der Ansprüche 1 bis 4,
**dadurch gekennzeichnet, dass** der wenigstens eine zweite Hohlraum (7) sich in Höhenrichtung und durch den Baustein (1) vollständig hindurch erstreckt.

6. Baustein nach einem der Ansprüche 1 bis 5,
**dadurch gekennzeichnet, dass** mehrere zweite Hohlräume (7) mit im Wesentlichen gleichmäßigem Abstand zueinander in wenigstens einer Reihe (62) von zweiten Hohlräumen (7) angeordnet sind.

7. Baustein nach einem der Ansprüche 1 bis 6,
**dadurch gekennzeichnet, dass** der wenigstens eine erste Hohlraum (6) sich in Höhenrichtung und nicht vollständig durch den Baustein (1) hindurch erstreckt.

8. Baustein nach Anspruch 7,
**dadurch gekennzeichnet, dass** durch zwei einander zugewandt positionierte erste Hohlräume (6) zweier Bausteine (1) ein vollständig geschlossener erster Gesamthohlraum erzeugbar ist zur vollständigen Aufnahme eines Steckverbinders (8) der ersten Art von Steckverbindern.

9. Baustein nach Anspruch 8,
**dadurch gekennzeichnet, dass** die Form oder/und Größe eines ersten Gesamthohlraums im Wesentlichen der Form oder/und Größe eines Steckverbinders (8) der ersten Art von Steckverbindern entspricht.

10. Baustein nach einem der Ansprüche 1 bis 9,
**dadurch gekennzeichnet, dass** mehrere erste Hohlräume (6) mit im Wesentlichen gleichmäßigem Abstand in wenigstens einer Reihe (54, 56) von ersten Hohlräumen (6) angeordnet sind.

11. Baustein nach Anspruch 7 und Anspruch 10,
**dadurch gekennzeichnet, dass** die wenigstens eine Reihe (54, 56) von ersten Hohlräumen (6) und die wenigstens eine Reihe (62) von zweiten Hohlräumen (7) zueinander im Wesentlichen parallel liegen.

12. Baustein nach Anspruch 11,
**dadurch gekennzeichnet, dass** die ersten Hohlräume (6) der wenigstens einen Reihe (54, 56) von ersten Hohlräumen (6) zueinander im Wesentlichen den gleichen gegenseitigen Abstand aufweisen, wie die zweiten Hohlräume (7) der wenigstens einen Reihe (62) von zweiten Hohlräumen (7).

13. Baustein nach Anspruch 11 oder 12,
**dadurch gekennzeichnet, dass** die ersten Hohlräume (6) der wenigstens einen Reihe (54, 56) von ersten Hohlräumen (6) und die zweiten Hohlräume (7) der wenigstens einen Reihe (62) von zweiten Hohlräumen (7) zueinander in Richtung der Reihen versetzt sind.

14. Baustein nach Anspruch 12 und Anspruch 13,
**dadurch gekennzeichnet, dass** der Versatz im Wesentlichen dem halben Abstand der Hohlräume (6, 7) in einer Reihe (54, 56, 62) entspricht.

15. Baustein nach einem der Ansprüche 1 bis 14,
**dadurch gekennzeichnet, dass** die zweiten Hohlräume (7) zur Aufnahme von Steckverbindern (10) einer dritten Art von Steckverbindern ausgebildet sind, durch welche wenigstens zwei übereinander angeordnete Bausteine (1) in seitlicher Richtung bezüglich einander arretierbar sind.

16. Baustein-nach einem der Ansprüche 1 bis 15,
**dadurch gekennzeichnet, dass** er aus Polyolefinmaterial, vorzugsweise Polypropylen, aufgebaut ist.

17. Baustein nach Anspruch 16,
**dadurch gekennzeichnet, dass** er aus gesinterten Partikeln des Polyolefinmaterials aufgebaut ist.

18. Modulbausystem, insbesondere für fliegende Bauten, umfassend eine Mehrzahl von Bausteinen (1) nach einem der vorangehenden Ansprüche.

19. Modulbausystem nach Anspruch 16,
**dadurch gekennzeichnet, dass** es ferner wenigstens einen Steckverbinder (8) der ersten Art von Steckverbindern oder/und wenigstens einen Steckverbinder (9) der zweiten Art von Steckverbindern oder/und wenigstens einen Steckverbinder (10) der dritten Art von Steckverbindern umfasst.

20. Modulbausystem nach Anspruch 19,
**dadurch gekennzeichnet, dass** die Länge des wenigstens einen Steckverbinders (8) der ersten Art von Steckverbindern im Wesentlichen der doppelten Länge eines ersten Hohlraums (6) entspricht.

21. Modulbausystem nach Anspruch 19 oder 20,
**dadurch gekennzeichnet, dass** die Länge des wenigstens einen Steckverbinders (9) der zweiten Art von Steckverbindern die Länge eines zweiten Hohlraums (7) nicht übersteigt.

22. Modulbausystem nach einem der Ansprüche 19 bis 21,
**dadurch gekennzeichnet, dass** die Länge des wenigstens einen Steckverbinders (10) der dritten Art von Steckverbindern größer ist, als die Höhe eines Bausteins (1).

23. Modulbausystem nach Anspruch 22,
**dadurch gekennzeichnet, dass** die Länge des wenigstens einen Steckverbinders (10) der dritten Art von Steckverbindern größer ist als ein Mehrfaches der Höhe eines Bausteins (1).

24. Modulbausystem, insbesondere nach einem der Ansprüche 19 bis 23, welches Bausteine (1, 2, 3, 4, 5, 19), vorzugsweise aus gesinterten Kunststoffpartikeln, sowie stabförmige Steckverbinder (8, 9, 10) umfasst.

25. Modulbausystem nach Anspruch 24,**dadurch gekennzeichnet, dass** die Kunststoffpartikel aus expandierten Polyolefinen bestehen.

26. Modulbausystem nach Anspruch 24 oder 25, **dadurch gekennzeichnet, dass** die Kunststoffpartikel aus expandiertem Polypropylen bestehen.

27. Modulbausystem nach einem der vorigen Ansprüche, **dadurch gekennzeichnet, dass** die Bausteine (1, 2, 3, 4, 5, 19) Hohlräume (6, 7) aufweisen zur lösbaren Aufnahme der Steckverbinder (8, 9, 10).

28. Modulbausystem nach einem der vorigen Ansprüche, **dadurch gekennzeichnet, dass** die Hohlräume (6, 7) Längsachsen (11) aufweisen, die parallel zu einander angeordnet sind.

29. Modulbausystem nach einem der vorigen Ansprüche, **dadurch gekennzeichnet, dass** die Hohlräume (6, 7) röhrenförmig ausgebildet sind.

30. Modulbausystem nach einem der vorigen Ansprüche, **dadurch gekennzeichnet, dass** erste Hohlräume (6) die Bausteine (1, 2, 3, 4, 5, 19) nicht vollständig durchsetzen.

31. Modulbausystem nach einem der Ansprüche 24 bis 29, **dadurch gekennzeichnet, dass** zweite Hohlräume (7) die Bausteine (1, 2, 3, 4, 5, 19) vollständig durchsetzen.

32. Modulbausystem nach einem der Ansprüche 24bis29, **dadurch gekennzeichnet, dass** die Hohlräume (6, 7) Querschnitte (13) und die Steckverbinder (8, 9, 10) Querschnitte (14) aufweisen, die symmetrisch ausgebildet sind.

33. Modulbausystem nach einem der Ansprüche 24bis 29,**dadurch gekennzeichnet, dass** die ersten Hohlräume (6) einen Querschnitt (13) aufweisen, der kreisförmig ausgebildet ist.

34. Modulbausystem nach einem der Ansprüche 24 bis 29, **dadurch gekennzeichnet, dass** die zweiten Hohlräume (7) einen Querschnitt (13) aufweisen, der im Wesentlichen kreuzförmig ausgebildet ist.

35. Modulbausystem nach einem der Ansprüche 24 bis 29, **dadurch gekennzeichnet, dass** erste Steckverbinder (8) einen Querschnitt (14) aufweisen, die kreisförmig ausgebildet sind.

36. Modulbausystem nach einem der Ansprüche 24 bis 29, **dadurch gekennzeichnet, dass** zweite Steckverbinder (9) Querschnitte (14) aufweisen, die im Wesentlichen kreuzförmig ausgebildet sind.

37. Modulbausystem nach einem der Ansprüche 24 bis 29,**dadurch gekennzeichnet, dass** die Steckverbinder (8, 9) eine Länge aufweisen, die im wesentlichen der doppelten Länge der ersten Hohlräume (6) entspricht.

38. Modulbausystem nach einem der Ansprüche 24 bis 29,**dadurch gekennzeichnet, dass** dritte Steckverbinder (10) eine Länge aufweisen, die mindestens der doppelten Höhe von Bausteinen (1) entspricht.

39. Modulbausystem nach einem der vorigen Ansprüche, **dadurch gekennzeichnet, dass** Bausteine (1) eine rechtwinklig-quaderförmige Gestalt aufweisen.

40. Modulbausystem nach einem der vorigen Ansprüche, **dadurch gekennzeichnet, dass** Bausteine (1, 2, 3, 4, 5, 19) eine Dichte in einem Bereich von 40 bis 100 kg/m³ aufweisen.

41. Modulbausystem nach einem der Ansprüche24bis 38,**dadurch gekennzeichnet, dass** Bausteine (2, 3) mindestens eine Schrägung (24) aufweisen, die zu mindestens einer Fläche (15) in einem von 90° abweichenden Winkel angeordnet ist.

42. Modulbausystem nach einem der Ansprüche 24 bis 38, **dadurch gekennzeichnet, dass** Bausteine (4, 5) mindestens eine horizontal angeordnete Fläche (15) aufweisen, die eine Stufung (16) aufweist.

43. Modulbausystem nach einem der Ansprüche 24 bis 38, **dadurch gekennzeichnet, dass** Bausteine (1, 2, 3, 4, 5) an ihrer Oberseite (17) zumindest teilweise keine Hohlräume (6, 7) aufweisen zur Verwendung als obere Abschlusssteine von fliegenden Bauten.

44. Modulbausystem nach einem der Ansprüche24 bis 38, **dadurch gekennzeichnet, dass** Bausteine (1, 2, 3, 4, 5) an ihrer Unterseite (18) zumindest teilweise keine Hohlräume (6, 7) aufweisen.

45. Modulbausystem nach einem der Ansprüche24bis 38, **dadurch gekennzeichnet, dass** Bausteine (1, 2, 3, 4, 5, 19) eine Dichte von 100 - 500 kg/m³ aufweisen zur Verwendung als Fundamentbausteine von fliegenden Bauten.

46. Modulbausystem nach Anspruch24 bis 38, **dadurch gekennzeichnet, dass** Bausteine (1) Fahrwerke (20) aufweisen zur Bewegung von fliegenden Bauten.

47. Modulbausystem nach Anspruch 46, **dadurch gekennzeichnet, dass** die Fahrwerke (20) an der Unterseite (18) der Bausteine (1) versenkbar angeordnet sind.

48. Modulbausystem nach Anspruch 47, **dadurch gekennzeichnet, dass** die Bausteine (1) einen Mechanismus (21) zum Versenken der Fahrwerke (20) in das Innere der Bausteine (1) aufweisen.

49. Modulbausystem nach einem der Ansprüche24bis 39, **dadurch gekennzeichnet, dass** Bausteine (1, 2, 3, 4, 5) eine Dichte von 10 - 40 kg/m³ aufweisen zur Verwendung als Leichtbausteine.

50. Modulbausystem nach einem der vorigen Ansprüche, **dadurch gekennzeichnet, dass** in Bausteinen (19) die Längsachsen (11) der Hohlräume (6, 7) in einem Winkel zwischen 0 und 90° zu einer Fläche (15) angeordnet sind.
